# EUROPÄISCHE PATENTSCHRIFT

(11) **EP 1 745 496 B1**
(45) Veröffentlichungstag und Bekanntmachung des Hinweises auf die Patenterteilung: **07.11.2007**
(21) Anmeldenummer: 05752706.1
(22) Anmeldetag: 12.05.2005
(51) Int. Cl.: H01H 71/74

(54) **SCHUTZSCHALTVORRICHTUNG UND ENTSPRECHENDES VERFAHREN ZU DEREN JUSTIERUNG**
CIRCUIT-BREAKER AND CORRESPONDING METHOD FOR ADJUSTING THE SAME
DISPOSITIF COMMUTATEUR DE PROTECTION ET PROCEDE ASSOCIE POUR SON REGLAGE

(30) Priorität: 14.05.2004 DE 102004024101
(43) Veröffentlichungstag der Anmeldung: 24.01.2007
(73) Patentinhaber: SIEMENS AKTIENGESELLSCHAFT, 80333 München (DE)
(72) Erfinder: BIERSCHNEIDER, Alois, 93098 Mintraching (DE); SCHMID, Bernhard, 93133 Burglengenfeld (DE)
(86) Internationale Anmeldenummer: PCT/EP2005/052175
(87) Internationale Veröffentlichungsnummer: WO 2005/112064

(56) Entgegenhaltungen:
- US-A- 2 594 107
- US-A- 3 777 293

## Beschreibung

Die vorliegende Erfindung betrifft eine Schutzschaltvorrichtung mit einer Auslöseeinrichtung, die einen drehbar gelagerten Auslösearm aufweist, zum Auslösen einer Schalteinrichtung und einer Betätigungseinrichtung zum Betätigen des Auslösearms von einer Halteposition in eine Auslöseposition mit einem Betätigungselement. Darüber hinaus betrifft die vorliegende Erfindung ein entsprechendes Verfahren zum Justieren dieser Schutzschaltvorrichtung.

Bei Fehlerstromschutzschaltungen bzw. Differenzstromschutzschaltern wird für die Auslösung bei einem Fehlerstrom ein sogenannter Haltemagnet (Relais) verwendet. Bei der Auslösung des Haltemagneten bewirkt ein nachgeschalteter Kraftspeicher, der durch einen Federmechanismus realisiert sein kann, dass die Kontakte des Geräts geöffnet werden. Für ein sicheres Auslösen des Kraftspeichers ist der Stößelweg und die Stößelkraft des Haltemagneten entscheidend. Dabei ist zu berücksichtigen, dass die Stößelkraft nicht linear vom Stößelweg abhängt.

Der Kraftspeicher ist notwendig, da zum Öffnen der Kontakte des Fehlerstromschutzschalters mehr Kraft benötigt wird, als der Haltemagnet bzw. ein entsprechender Haltemagnetauslöser zur Verfügung stellen kann. Daher wird die notwendige Kraft durch ein Vorspannen des Federmechanismus in der Mechanik gespeichert. Um einen kostengünstigen und kleinen Haltemagnetauslöser einsetzen zu können, müssen die Auslösekräfte und Auslösewege auf ein Minimum reduziert werden.

Die in jedem Fehlerstromschutzschalter eingesetzten Komponenten weisen jedoch Fehlertoleranzen auf. Dadurch kann der Stößelweg von vorneherein nicht beliebig genau bestimmt werden.

Vielmehr sind die durch die Toleranzen der dabei entstandenen unterschiedlichen Positionen der Koppelelemente, d.h. des Stößels zu dem Auslösearm, entsprechend auszugleichen, um den Auslöseweg optimal auf den Haltemagneten abzustimmen.

Ein Justieren des Abstands zwischen Haltemagnet und Kraftspeicher erfolgt häufig durch ein Verstellen der Haltemagnetposition mit Hilfe von Einstellschrauben oder mit Blechen, die verformt werden können. So ist beispielsweise aus der Druckschrift DE 199 10 220 A1 eine Vorrichtung zur Fixierung eines Magnetauslösers in einem Fehlerstromschutzschalter bekannt, bei dem an dem Gehäuse des Magnetauslösers Ohren angebracht sind, die in entgegengesetzte Richtungen, die senkrecht zum Stößel verlaufen, vorspringen. Zur Fixierung ist ein Träger vorgesehen, der zwei in feststehendem Abstand parallel zueinander verlaufende Wände aufweist, die Ausnehmungen besitzen, in die der Auslöser mit seinen Ohren in Richtung des Stößels einsetzbar und einrastbar ist. Die Fixiervorrichtung besitzt einen Steg, der verformt werden kann, so dass hierdurch eine Feinjustierung des Magnetauslösers ermöglicht ist. Darüber hinaus ist in dem dort zitierten Stand der Technik eine Fixiervorrichtung beschrieben, bei der zur Einstellung einer gewissen Vorlaufzeit zwischen dem Stößel und dem Hebel ein Auslöser dadurch justiert werden kann, dass eine Schraube verdreht wird, wodurch der Abstand zwischen einem Ohr und einer ortsfesten Wandung verkleinert wird.

Ferner ist in der Druckschrift DE 295 20 288 ein Fehlerstromschutzschalter mit Montageteil beschrieben, das einen Anlageabschnitt zur Befestigung an einer seitlichen Wand des Gehäuses, einen oberen, zum Gehäuseinneren abgewinkelten Abschnitt zur Lagerung der Klinkenwelle und einen mittleren Abschnitt mit zum Gehäuseinneren abgewinkelten Laschen zur zugeordneten Steckaufnahme eines FI/DI-Überstromauslöserhalters besitzt. Bei dieser Anordnung lassen sich die jeweiligen Teile zusammen mit einem Kraftspeicher montieren, wobei für beide Schaltgerätetypen gleiche Teile verwendet werden können. Besondere Vorzüge ergeben sich hierdurch auch für eine Massenfertigung, weil durch den vorgesehenen Aufbau des Montageteils keine Nachjustierung erforderlich ist. Dies wird durch die Gestaltung der einzelnen Abschnitte des Montageteils erreicht, so dass der FI/DI-Auslöser mit minimaler Toleranz zur Klinkenwelle befestigt werden kann.

Im Dokument "US-A- 3 777 293" wird eine Schutzschaltvorrichtung gemäß dem Oberbegriff des Patentanspruchs 1 offenbart.

Die Aufgabe der vorliegenden Erfindung besteht darin, eine Schutzschaltvorrichtung bereitzustellen, bei der die Justage zwischen dem Haltemagneten und dem Auslöser auf einfache Weise erreicht werden kann.

Erfindungsgemäß wird dies erreicht durch eine Schutzschaltvorrichtung, mit einer Auslöseeinrichtung, die einen drehbar gelagerten Auslösearm aufweist, zum Auslösen einer Schalteinrichtung und einer Betätigungseinrichtung zum Betätigen des Auslösearms von einer Halteposition in eine Auslöseposition mit einem Betätigungselement, wobei der Auslösearm in seiner Winkelstellung in der Halteposition um seine Drehachse gegenüber dem Betätigungselement justierbar ist.

Darüber hinaus ist erfindungsgemäß vorgesehen ein Verfahren zum Justieren einer Schutzschaltvorrichtung mit einer Auslöseeinrichtung, die einen drehbar gelagerten Auslösearm aufweist, zum Auslösen einer Schalteinrichtung und einer Betätigungseinrichtung zum Betätigen des Auslösearms von einer Halteposition in eine Auslöseposition mit einem Betätigungselement, durch Verstellen des Auslösearms in seiner Winkelstellung in der Halteposition um seine Drehachse gegenüber dem Betätigungselement.

Der Vorteil der erfindungsgemäßen Art der Justage besteht darin, dass bei der Justage sämtliche Bauteile- und Montagetoleranzen berücksichtigt werden können.

Vorzugsweise besitzt die Auslöseeinrichtung in der erfindungsgemäßen Schutzschaltvorrichtung eine um die Drehachse des Auslösearms drehbare, mit diesem zweiteilig gebildete Halbwelle, deren Winkelstellung durch die Schalteinrichtung vorbestimmt ist, und der Auslösearm ist gegenüber der Halbwelle in seinem Winkel verstellbar. Durch diese Zweiteiligkeit kann die Winkeleinstellung des Auslösearms grundsätzlich von dem Kraftspeicher abgekoppelt werden.

Der Auslösearm kann ferner durch eine Rasteinrichtung mit mehreren Einrastpositionen in seiner Winkelstellung justierbar sein. Dabei erweist es sich als besonders günstig, wenn die Rasteinrichtung an dem Auslösearm angeordnet ist. Durch die Rasteinrichtung kann eine genaue Justage des Auslösearms sehr komfortabel erreicht werden.

Bei einer ebenfalls bevorzugten Ausgestaltung weist die Halbwelle einen gekrümmten Hebel auf, und der Auslösearm wird mit einem Federelement gegen den Hebel gedrückt. Durch die Krümmung des Hebels kann die Einstellfunktion vorgegeben werden, indem ein Einstellelement entlang dem gekrümmten Hebel verschoben wird. Somit lässt sich über den gekrümmten Hebel auch der maximale Verstellbereich des Auslösearms festlegen.

Die Zweiteiligkeit des Auslösearms und der Halbwelle hat auch den Vorteil, dass der Auslösearm, der eine Justiermöglichkeit besitzt, als Kunststoffteil hergestellt werden kann auch wenn die Halbwelle aus Metall gefertigt ist. Somit lässt sich der Auslösearm trotz aufwändiger Geometrie einfach herstellen.

Die vorliegende Erfindung wird nun anhand der Zeichnungen näher erläutert, in denen zeigen:
- FIG 1: einen Auslösemechanismus einer erfindungsgemäßen Schutzschaltvorrichtung;
- FIG 2: eine Prinzipskizze zum Justieren eines Auslösearms;
- FIG 3: eine erfindungsgemäße Halbwelle;
- FIG 4: einen erfindungsgemäßen Auslösearm;
- FIG 5: eine Blattfeder;
- FIG 6: den Auslösemechanismus in einer ersten Justierposition;
- FIG 7: den Auslösemechanismus in einer zweiten Justierposition;
- FIG 8: den Auslösemechanismus in einer dritten Justierposition; und
- FIG 9: den erfindungsgemäßen Auslösemechanismus in einer Detaildarstellung.

Das nachfolgend näher geschilderte Ausführungsbeispiel stellt eine bevorzugte Ausführungsform der vorliegenden Erfindung dar.

Ein aus mehreren Komponenten zusammengesetzter Kraftspeicher 1, der in FIG 1 dargestellt ist, bringt die Kraft auf, um die Schaltkontakte eines Fehlerstromschutzschalters zu öffnen. Die Auslösung bzw. Entklinkung des Kraftspeichers 1 erfolgt mit Hilfe einer Auslöseeinrichtung 2, deren Auslösearm 3 um eine Achse 4 drehbar gelagert ist. Durch einen Stößel 5 eines Haltemagneten 6 wird der Auslösearm 3 der Auslöseeinrichtung 2 betätigt.

Durch den im Gehäuse des Fehlerstromschutzschalters montierten und vorgespannten Kraftspeichers 1 wird die Winkelstellung einer Halbwelle 7, die auch als Verklinkungsteil bezeichnet werden kann, vorbestimmt. Die um die Achse 4 drehbare Halbwelle 7 dient zum Ver- und Entklinken des Kraftspeichers 1.

In FIG 2 ist der Kraftspeicher 1 von FIG 1 mit einer Auslöseeinrichtung 2' dargestellt, wobei der Auslösearm 3' lediglich als Rechteck schematisch dargestellt ist und den Stand der Technik symbolisiert. Der Auslösearm 3' ist mit einer Halbwelle 7' fest verbunden. Bei dieser einteiligen Konstruktion des Auslösearms 3' und der Halbwelle 7' bewirken die Toleranzen von Gehäuse und Kraftspeicherbauteilen eine undefinierte Stellung des Auslösearms 3' zur Position des Haltemagneten 6 bzw. seines Stößels 5. Demzufolge ergibt sich zwischen dem Auslösearm 3' und dem Stößel 5 des Haltemagneten 6 ein unbestimmter Abstand X. Ein zu geringer Abstand könnte dazu führen, dass der Haltemagnet 6 aufgrund des reduzierten Auslösewegs die notwendige Kraft für die Entklinkung nicht aufbringen kann. Demgegenüber kann ein zu großer Abstand X unter Umständen dazu führen, dass die Drehung des Auslösearms durch den Stößel 5 zu gering ist und der Kraftspeicher 1 nicht entklinkt wird. Für die Funktionsfähigkeit des Fehlerstromschutzschalters ist es somit ausschlaggebend, ob der Abstand X korrekt eingestellt ist.

Erfindungsgemäß ist daher der Auslösearm 3 in seiner Winkelstellung um die Achse 4 justierbar. Hierzu ist gemäß dem vorliegenden Beispiel die Halbwelle 7 von dem Auslösearm 3 getrennt. Durch diese Aufteilung in zwei Komponenten und gemeinsamer Lagerung auf einer Achse 4 ist es möglich, den Abstand X zu justieren.

Die Halbwelle 7 ist entsprechend FIG 3 hierfür mit einem gekrümmten Hebel 71 versehen. Der Auslösearm 3 wirkt mit diesem gekrümmten Hebel 71 zusammen, so dass der Winkel zwischen der Halbwelle 7 und dem Auslösearm 3 variiert werden kann. Hierzu besitzt der Auslösearm 3 einen Lagerabschnitt 31, an den ein Auslösehebel 32 angeformt ist. In etwa rechtwinklig zu dem Auslösehebel 32 ist an den Lagerabschnitt 31 ein Rastabschnitt 33 angeformt. Gegenüber dem Lagerabschnitt besitzt der Auslösehebel 32 ferner einen Auslöseabschnitt 34. In der Näher dieses Auslöseabschnitts 34 ist ein Justierhebel 35 über eine schmale Verbindungsstelle 36 an den Auslösehebel 32 angegossen. Am distalen Ende des Justierhebels 35 befindet sich ein Rastelement 37, das mit dem Rastabschnitt 33 in mehreren Winkelpositionen gegenüber einem Drehpunkt an der Verbindungsstelle 36 verrastbar ist. Der Auslösehebel 32, der Justierhebel 35 und der Rastabschnitt bilden somit etwa ein gleichschenkliges Dreieck. Im eingebauten Zustand wird das Rastelement 37 des Auslösearms 3 auf den gekrümmten Hebel 71 der Halbwelle 7 durch eine Blattfeder 8 gedrückt. Diese Blattfeder 8 ist in FIG 5 einzeln dargestellt. Der zusammengebaute Zustand der Auslöseeinrichtung 2 ist in FIG 9 im Detail wiedergegeben.

Die Justierung erfolgt nun durch Wählen einer geeigneten Rastposition des Justierhebels 35 an dem Rastabschnitt 33 des Auslösearms 3. Dadurch verändert sich der Winkel α, der durch den Schnittwinkel der Geraden von der Drehachse 4 zur Verbindungsstelle 36 und der Geraden von dem Rastelement 37 zu der Verbindungsstelle 36 definiert ist. Wie bereits erwähnt, drückt dabei die Feder 8 das Rastelement 37 an der Kontaktstelle 38 gegen den gekrümmten Hebel 71. Eine Verschiebung des Justierhebels 35 an dem gekrümmten Hebel 71, der eine sehr spezifische Kontur aufweist, bewirkt eine Verkleinerung bzw. Vergrößerung des Abstands X, welche ohne Deformation der beteiligten Teile erfolgt und wieder rückgestellt werden kann.

In FIG 6 ist eine Justierzustand dargestellt, bei dem der Justierhebel 35 in seine linke äußerste Position gestellt ist. Aufgrund des Konturverlaufs des gekrümmten Hebels 71 ergibt sich in dieser Stellung ein minimaler Abstand X zwischen dem Stößel 5 und dem Auslöseabschnitt 34 von 0,1 Einheiten. Entsprechend FIG 7 ergibt sich bei einer mittleren Einstellung des Justierhebels 35 ein mittlerer Abstand X von 0,7 Einheiten zwischen beiden Komponenten. Schließlich ergibt sich in der äußersten rechten Raststellung des Justierhebels 35 entsprechend FIG 8 ein maximaler Abstand zwischen dem Stößel 5 und dem Auslöseabschnitt 34 von 1,3 Einheiten. Die Rasterung des Rastabschnitts 33 kann hierzu beliebig fein gewählt werden, um die gewünschte Genauigkeit der Justage zu erzielen.

Der entsprechend dem oben geschilderten Ausführungsbeispiel gewählte Aufbau des Auslösemechanismus eines Fehlerstromschutzschalters hat folgende Vorteile. Zum einen lässt sich der Auslösearm 3 vorzugsweise als Kunststoffteil fertigen, wodurch eine einfache Herstellung garantiert ist. Für den Justiervorgang sind zum anderen keine speziellen Werkzeuge erforderlich und er kann beispielsweise mit Hilfe eines Schraubendrehers, einer Pinzette oder eines Metallstifts durchgeführt werden.

Des Weiteren hat die Verrasterung den Vorteil, dass der Abstand zwischen dem Stößel 5 und dem Auslöseabschnitt 34 in definierten Schritten verändert werden kann. Dabei wird ein ungewolltes Verstellen, z.B. durch Erschütterung oder Erwärmung dadurch verhindert, dass stets eine Kraft gegen die Verrastung wirkt.

Schließlich ergeben sich bei dem gewählten Aufbau die Vorteile, dass die Bauteile bei der Reparatur wieder verwendet werden können und durch ein gedämpftes Wiederanlegen die Abnutzung zwischen Klinke und Halbwelle reduziert werden kann.

## Patentansprüche

1. Schutzschaltvorrichtung mit
- einer Auslöseeinrichtung (2); die einen drehbar gelagerten Auslösearm (3) aufweist, zum Auslösen einer Schalteinrichtung und
- einer Betätigungseinrichtung (6) zum Betätigen des Auslösearms (3) von einer Halteposition in eine Auslöseposition mit einem Betätigungselement (5),
**dadurch gekennzeichnet, dass**
- der Auslösearm (3) in seiner Winkelstellung in der Halteposition um seine Drehachse (4) gegenüber dem Betätigungselement (5) justierbar ist.

2. Schutzschaltvorrichtung nach Anspruch 1, wobei die Auslöseeinrichtung (2) eine um die Drehachse (4) des Auslösearm (5) drehbare, mit diesem zweiteilig gebildete Halbwelle (7), deren Winkelstellung durch die Schalteinrichtung vorbestimmt ist, aufweist, und der Auslösearm (3) gegenüber der Halbwelle (7)in seinem Winkel verstellbar ist.

3. Schutzschaltvorrichtung nach Anspruch 1 oder 2, wobei der Auslösearm (3) durch eine Rasteinrichtung (33/37) mit mehreren Einrastpositionen in seiner Winkelstellung justierbar ist.

4. Schutzschaltvorrichtung nach Anspruch 3, wobei die Rasteinrichtung (33/37) an dem Auslösearm (3) angeordnet ist.

5. Schutzschaltvorrichtung nach einem der Ansprüche 2 bis 4, wobei die Halbwelle (7) einen gekrümmten Hebel (71) aufweist und der Auslösearm (3) mit einem Federelement (8) gegen den Hebel (71) gedrückt wird.

6. Schutzschaltvorrichtung nach Anspruch 5, wobei der Auslösearm (3) über ein Element (37) der Rasteinrichtung (33/37) an den gekrümmten Hebel (71) gedrückt wird und der maximale Verstellbereich des Auslösearms (3) durch die Krümmung des Hebels (71) vorgegeben ist.

7. Schutzschaltvorrichtung nach einem der vorhergehende Ansprüche, wobei der Auslösearm (3) aus Kunststoff gefertigt ist.

8. Verfahren zum Justieren einer Schutzschaltvorrichtung mit einer Auslöseeinrichtung (2), die einen drehbar gelagerten Auslösearm (3) aufweist, zum Auslösen einer Schalteinrichtung und einer Betätigungseinrichtung (6) zum Betätigen des Auslösearms (3) von einer Halteposition in eine Auslöseposition mit einem Betätigungselement (5), **gekennzeichnet durch**
Verstellen des Auslösearms (3) in seiner Winkelstellung in der Halteposition um seine Drehachse (4) gegenüber dem Betätigungselement (5).

9. Verfahren nach Anspruch 8, wobei das Verstellen des Auslösearms (3) durch Einrasten in eine von mehreren Einrastpositionen erfolgt.

## Claims

1. Circuit breaker having
- a release mechanism (2); which comprises a rotatably mounted release arm (3), for releasing a switching arrangement and
- an activation device (6) for activating the release arm (3) from a stop position into a release position using an activation element (5),
**characterized in that**
- the release arm (3) can be adjusted in its angularity in the stop position about its axis of rotation (4) relative to the activation element (5).

2. Circuit breaker according to claim 1, with the release mechanism (2) comprising a half-shaft (7) which be can rotated about the axis of rotation (4) of the release arm (5) and is formed in two parts herewith, the angularity of which half-shaft is predetermined by the switching arrangement, and the release arm (3) can be adjusted in its angularity relative to the half-shaft.

3. Circuit breaker according to claim 1 or 2, with the release arm (3) being adjustable in its angularity by a locking device (33/37) having several locking positions.

4. Circuit breaker according to claim 3, with the locking device (33/37) being arranged on the release arm (3).

5. Circuit breaker according to one of claims 2 to 4, with the half-shaft (7) comprising a curved lever (71) and the release arm (3) being pressed against the lever (71) with a spring element (8).

6. Circuit breaker according to claim 5, with the release arm (3) being pressed onto the curved lever (71) via an element (37) of the locking device (33/37) and the maximum adjustable range of the release arm (3) being predetermined by the curvature of the lever (71).

7. Circuit breaker according to one of the preceding claims, with the release arm (3) being manufactured from plastic.

8. Method for adjusting a circuit breaker having a release mechanism (2), which comprises a rotatably mounted release arm (3), for releasing a switching arrangement and an activation device (6) for activating the release arm (3) from a stop position into a release position using an activation element (5),
**characterized by**
adjusting the release arm (3) in its angularity in the stop position about its axis of rotation (4) relative to the activation element (5).

9. Method according to claim 8, with the release arm (3) being adjusted by means of locking into one of several locking positions.

## Revendications

1. Dispositif commutateur de protection comprenant
- un dispositif de déclenchement (2), qui présente un bras de déclenchement (3) logé de façon rotative, pour le déclenchement d'un dispositif commutateur et
- un dispositif d'actionnement (6) pour l'actionnement du bras de déclenchement (3) d'une position de retenue dans une position de déclenchement avec un élément d'actionnement (5),
**caractérisé en ce que**
- le bras de déclenchement (3) peut être ajusté dans sa position d'angle dans la position de retenue autour de son axe de rotation (4) par rapport à l'élément d'actionnement (5).

2. Dispositif commutateur de protection selon la revendication 1, le dispositif de déclenchement (2) présentant un demi-arbre (7) tournant autour de l'axe de rotation (4) de l'élément d'actionnement (5) et formé avec ce bras en deux parties, dont la position d'angle est prédéfinie par le dispositif de commutation, et le bras de déclenchement (3) peut être réglé dans son angle par rapport au demi-arbre (7).

3. Dispositif commutateur de protection selon la revendication 1 ou 2, le bras de déclenchement (3) pouvant être ajusté dans sa position d'angle par un dispositif d'arrêt (33/37) avec plusieurs positions d'encliquetage.

4. Dispositif commutateur de protection selon la revendication 3, le dispositif d'arrêt (33/37) étant disposé sur le bras de déclenchement (3).

5. Dispositif commutateur de protection selon l'une quelconque des revendications 2 à 4, le demi-arbre (7) présentant un levier (71) incurvé et le bras de déclenchement (3) étant appuyé avec un élément de ressort (8) contre le levier (71).

6. Dispositif commutateur de protection selon la revendication 5, le bras de déclenchement (3) étant appuyé par un élément (37) du dispositif d'arrêt (33/37) sur le levier (71) incurvé et la plage de réglage maximum du bras de déclenchement (3) étant prédéfinie par la courbure de levier (71).

7. Dispositif commutateur de protection selon l'une quelconque des revendications précédentes, le bras de déclenchement (3) étant fabriqué en plastique.

8. Procédé pour l*'*ajustage d*'*un dispositif commutateur de protection comprenant un dispositif de déclenchement (2), qui présente un bras de déclenchement (3) logé de façon rotative, pour le déclenchement d'un dispositif commutateur et d'un dispositif d'actionnement (6) pour l'actionnement du bras de déclenchement (3) d'une position de retenue dans une position de déclenchement avec un élément d'actionnement (5),
**caractérisé par**
le déplacement du bras de déclenchement (3) dans sa position d'angle dans la position de retenue autour de son axe de rotation (4) par rapport à l'élément d'actionnement (5).

9. Procédé selon la revendication 8, le déplacement du bras de déclenchement (3) s'effectuant par l'encliquetage dans une ou plusieurs positions d'encliquetage.
